# EUROPÄISCHE PATENTSCHRIFT

(11) **EP 1 374 257 B1**
(45) Veröffentlichungstag und Bekanntmachung des Hinweises auf die Patenterteilung: **15.09.2004**
(21) Anmeldenummer: 02700251.8
(22) Anmeldetag: 19.02.2002
(51) Int. Cl.: H01C 17/00

(54) **VERFAHREN ZUM HERSTELLEN VON DÜNNSCHICHT-CHIPWIDERSTÄNDEN**
METHOD FOR THE PRODUCTION OF THIN LAYER CHIP RESISTORS
PROCEDE POUR PRODUIRE DES PUCES RESISTANCES A COUCHE MINCE

(30) Priorität: 02.03.2001 DE 10110179
(43) Veröffentlichungstag der Anmeldung: 02.01.2004
(73) Patentinhaber: BC Components Holdings B.V., 5652 BJ Eindhoven (NL)
(72) Erfinder: WERNER, Wolfgang, 25746 Heide (DE); WOLF, Horst, 25746 Heide (DE); KÜHL, Reiner, Wilhelm, 25746 Heide (DE)
(74) Vertreter: Gerbaulet, Hannes, Dipl.-Ing.
(86) Internationale Anmeldenummer: PCT/EP2002/001730
(87) Internationale Veröffentlichungsnummer: WO 2002/071419

(56) Entgegenhaltungen:
- DE-C- 4 429 794
- US-A- 3 699 649
- US-A- 4 468 414
- US-A- 4 594 265
- US-A- 6 004 734
- US-B1- 6 365 483
- PATENT ABSTRACTS OF JAPAN vol. 016, no. 493 (P-1435), 13. Oktober 1992 (1992-10-13) & JP 04 178503 A (NEC CORP), 25. Juni 1992 (1992-06-25)

## Beschreibung

### TECHNISCHES GEBIET

Die vorliegende Erfindung bezieht sich auf das Gebiet der Herstellung von passiven elektronischen Bauelementen. Sie betrifft ein Verfahren zum Herstellen von Dünnschicht-Chipwiderständen gemäß dem Oberbegriff des Abspruchs 1.

Ein solches Verfahren ist z.B. aus der Druckschrift US-A-5,976,392 bekannt.

### STAND DER TECHNIK

Generell bekannt sind Verfahren zur Herstellung von Dickschichtwiderständen, bei denen die Widerstands- und Kontaktschichten als Pasten mittels Siebdruck strukturiert aufgebracht werden. Auf diese Weise lassen sich sehr kostengünstige Bauelemente herstellen.

Weiterhin sind Verfahren zur Herstellung von Dünnschichtwiderständen bzw. Dünnschicht-Chipwiderständen bekannt, bei denen die Widerstandsund Kontaktschichten mittels Sputtern/Aufdampfen aufgebracht werden und anschließend in einem photolithographischen Prozeßschritt strukturiert werden. Mit dieser Art hergestellte Bauelemente sind in der Regel qualitativ hochwertiger. Nachteilig sind dabei allerdings die höheren Herstellkosten.

Die eingangs genannte Druckschrift US-A-5,976,392 beschreibt nun die Herstellung eines Dünnschichtwiderstandes mit darauf aufgebrachten Dickschichtkontakten, der nicht in einem photolithographischen Strukturierungsprozess hergestellt wird, sondern bei dem zur Strukturierung der Widerstandsbahnen eine Ätzung mittels eines energiereichen fokussierten Strahles erfolgt. Insbesondere wird dazu ein Laserstrahl mit einer Weite von 30 bis 200 µm verwendet, um in den Bereichen der einzelnen Widerstände, die eine Breite von 0,4 bis 3,5 mm und eine Länge von 0,8 bis 6,5 mm aufweisen können, durch entsprechendes Verfahren des Strahles in der Substratebene die Kontur der Widerstandsbahn "schreibend" festzulegen. Durch Verzicht auf die Photolithographie und den Einsatz von Dickschichtkontakten kann hier zwar ein Kostenvorteil gegeben sein, nachteilig ist jedoch die zeitlich in die Länge gezogene sukzessive Bearbeitung der einzelnen Widerstände bzw. Widerstandsbahnen.

Eine andere Druckschrift (DE-A1-199 01 540) beschreibt den Feinabgleich von dünnen Widerstandsschichten, bei dem mit einem fokussiertem Laserstrahl, z.B. eines Argon-Lasers "geschrieben" wird.

US-A-3 699 649 zeigt ein Verfahren zum Herstellen von Widerständen, die durch eine Maske und einen Laserstrahl hergestellt werden.

Ein Verfahren zur Herstellung einer Laserstrukturierung von Leiterbahnen ist das der DE-C1-38 43 230 bekannt. Hierbei wird die Direktstrukturierung von Metallfilmen auf Kunststoff für Leiterplatten vorgeschlagen.

DE-A-44 29 794 zeigt ein Verfahren zum Herstellen von Chip-Widerständem in Flachbauform. Der Abgleich der Widerstände wird durch Elektronen oder Laserstrahl erreicht.

### DARSTELLUNG DER ERFINDUNG

Es ist Aufgabe der Erfindung, ein Verfahren zur Herstellung von Dünnschicht-Chipwiderständen anzugeben, welches bei gleichzeitig hoher Präzision der erzeugten Widerstände eine Vereinfachung und Beschleunigung der Herstellung und eine damit verbundene Reduktion der Herstellungskosten bewirkt.

Die Aufgabe wird durch die Gesamtheit der Merkmale des Anspruchs 1 gelöst. Der Kern der Erfindung besteht darin, zur Strukturierung der Widerstandsbahnen für die einzelnen Widerstände einen laserlithographischen Direktbelichtungsprozess einzusetzen, bei dem ein kompletter Widerstand oder mehrere komplette Widerstände mit einer einzigen, über die gesamte Fläche der Widerstände reichenden Belichtung (einem "Laserschuss") durch eine entsprechend strukturierte Maske strukturiert werden können.

Mit der Erfindung ist es möglich, extrem kostengünstige Dünnschicht-Chipwiderstände mit den Vorteilen einer lithographischen Technik herzustellen, wobei die Strukturierung direkt und im Gegensatz zur Photolithographie in einem Prozeßschritt erfolgt. Insbesondere können gegenüber der eingangs genanntem Druckschrift US-A-5,976,392 mit der Erfindung Chipbauelemente noch schneller und damit kostengünstiger hergestellt werden, weil die Strukturierung nicht schreibend durch einen fokussierten Laserstrahl erfolgt, sondern als Direktbelichtung eines ganzen bzw. sogar von mehreren ganzen Bauelementen mit einem oder mehreren Laserschüssen.

Eine bevorzugte Ausgestaltung des Verfahrens nach der Erfindung zeichnet sich dadurch aus, dass für die laserlithographische Direktbelichtung ein UV-Laser, (z. B. Excimer-Laser) mit Wellenlängen von 150nm bis 400nm verwendet wird, in dessen Strahlengang eine der auszubildenden Struktur der Widerstandsbahnen entsprechende Maske eingefügt ist, und dass im vorliegenden Fall ein Excimer-Laser Laserstrahlung mit Wellenlängen im Bereich zwischen 248 nm bis 351 nm aussendet. Durch die Laserstrahlung wird bei ausreichender Energie an den belichteten Stellen die metallische Dünnschicht der Widerstandsschicht direkt entfernt bzw. in ein nichtleitendes Oxid umgewandelt.

Es ist dabei besonderes zweckmässig, dass ein Substrat verwendet wird, welches durch Strukturierungsmittel bevorzugt Kerben, aber auch Laserritzen in einzelne Bereiche unterteilt ist, dass in den Bereichen jeweils ein Dünnschicht-Chipwiderstand erzeugt wird, dass die Strukturierungsmittel eine Mehrzahl von senkrecht zueinander verlaufenden, ein Gitter bildenden Kerben in der Oberfläche des Substrats umfassen, und dass nach Fertigstellung der einzelnen Dünnschicht-Chipwiderstände das Substrat entlang der Kerben in einzelne Dünnschicht-Chipwiderstände zerteilt wird. Die Strukturierung z.B. Lasersritze kann auch im Herstellungsprozeß d.h. nach Aufbringen der Dünnschichten erfolgen.

Eine andere bevorzugte Ausgestaltung des erfindungsgemässen Verfahren ist dadurch gekennzeichnet, dass vor dem Strukturieren der Widerstandsschicht in die einzelnen Widerstandsbahnen für jeden der zu erzeugenden Dünnschicht-Chipwiderstände in den Endbereichen der zu erzeugenden Widerstandsbahnen lokale Kontaktschichten als Inseln oder als durchgehender Streifen auf die Widerstandsschicht aufgebracht werden. Bevorzugt wird dabei die Dünnschichttechnik (z.B. maskiertes Aufdampfen). Dickschichtverfahren sind ebenfalls denkbar, sowie auch Kombinationen von beiden. Die Reihenfolge der Herstellungsprozesse (Widerstandsschicht, Kontaktschicht) kann auch umgekehrt sein.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer perspektivischen, teilweise geschnittenen Ansicht ein vorgekerbtes, lasergeritztes bzw. gesägtes Substrat, wie es beim Herstellungsverfahren nach der Erfindung bevorzugt verwendet wird;
- Fig. 2-7: verschiedene Schritte zur Herstellung von Dünnschicht-Chipwiderständen gemäss einem bevorzugten Ausführungsbeispiel der Erfindung, insbesondere
- Fig. 2: das Substrat aus Fig. 1 im Längsschnitt;
- Fig. 3: das Substrat aus Fig. 2 mit einer ganzflächig aufgebrachten Widerstandsschicht;
- Fig. 4: das beschichtete Substrat aus Fig. 3 mit auf der Ober- und Unterseite aufgebrachten lokalen oder auch durchgehender Kontaktschichten;
- Fig. 5: den laserlithographischen Direktbelichtungsprozess zur Strukturierung der Widerstandsbahnen der einzelnen Widerstände;
- Fig. 6: den nachfolgenden Feinabgleich der Widerstandsbahnen;
- Fig. 7: in einer zu Fig. 1 vergleichbaren Darstellung das Substrat mit einem beispielhaften fertig strukturierten Chipwiderstand;

### WEGE ZUR AUSFÜHRUNG DER ERFINDUNG

In Fig. 1 ist in einer perspektivischen, teilweise geschnittenen Ansicht ein vorgekerbtes bzw. lasergeritztes oder gesägtes Substrat 10 wiedergegeben, wie es beim Herstellungsverfahren nach der Erfindung bevorzugt verwendet wird. Das Substrat 10 besteht beispielsweise aus einem Glas, Silizum, SiO oder einer isolierenden Keramik wie z.B. Al₂O₃ oder AIN. Es ist auf der Oberseite durch nach Art eines Gitters senkrecht zueinander verlaufende Kerben 11, 12 in einzelne Bereiche 13 unterteilt, in denen jeweils ein Dünnschicht-Chipwiderstand erzeugt werden soll. Das Substrat 10 kann aber auch gesägt oder lasergeritzt oder vollkommen ohne Unterteilung vorliegen. Je nach Unterteilung können auch Widerstandsarrays bzw. Widerstandsnetzwerke erzeugt werden.

Auf das Substrat 10, das in Fig. 2 noch einmal im Längsschnitt dargestellt ist, wird zunächst gemäss Fig. 3, vorzugsweise ganzflächig, eine Widerstandsschicht 14 aufgebracht. Die Widerstandsschicht 14 ist üblicherweise eine Metallschicht aus einer geeigneten Widerstandslegierung wie z.B. CrNi, CrSi, TaN, CuNi. Die Widerstandschicht wird bevorzugt durch Sputter oder Aufdampfen aufgebracht. Auch Bekeimungen z.B. Pd für anschließende Metallisierungen sind denkbar. Es ist weiterhin denkbar, anstelle der ganzflächigen Beschichtung eine maskierte Beschichtung vorzunehmen, um beispielsweise in benachbarten Bereichen 13 elektrisch voneinander getrennte Widerstandsschichten zu erzeugen. Auch mehrere Widerstandsschichten übereinander sind denkbar.

Nachdem die Widerstandsschicht mit der gewünschten Zusammensetzung und Dicke bzw. Widerstandswert aufgebracht ist, werden anschliessend gemäss Fig. 4 auf der Widerstandsschicht 14 bzw. auf der Oberseite des Substrats 10 und ggf. auf der Unterseite lokale Kontaktschichten 15, 16 bzw. 17, 18 aufgebracht. Für jeden der Bereiche 13 wird eine Paar voneinander beabstandeter Kontaktschichten 15, 16 verwendet, zwischen denen sich die nachfolgend zu strukturierende Widerstandsbahn (24 in Fig. 7) erstreckt. Die Kontaktbereiche 17, 18 auf der Unterseite werden später mit den korrespondierenden Kontaktbereiche 15, 16 auf der Oberseite elektrisch verbunden und dienen als Kontakte der als SMD-Bauelemente eingesetzten Chipwiderstände. Die Kontaktbereich 17, 18 können auch durchgehend ausgebildet sein, wie dies in Fig. 4 bei 17 angedeutet ist. Bevorzugt werden die Kontaktschichten 15, 16 im Dünnschichtverfahren und die Kontaktschichten 17, 18 in Dickschichttechnik aufgebracht. Es sind aber auch andere Kombinationen (nur Dünnschicht, nur Dickschicht, Dünnschicht auf der Unterseite, Dickschicht auf der Oberseite) möglich. Die Reihenfolge der Herstellung wird bevorzugterweise so durchgeführt, dass die Kontaktschicht auf der Widerstandsschicht, dass heißt, in einem nachfolgenden Prozessschritt aufgebracht wird. Es ist aber auch möglich, die Kontaktschicht unter der Widerstandsschicht, d.h. in einem vorhergehenden Prozessschritt aufzubringen. Insbesondere kann die untere Kontaktschicht 17, 18 als erster Prozessschritt aufgebracht werden.

Die eigentliche Strukturierung der Widerstandsschicht 14 zu einer Widerstandsbahn pro Bereich 13 erfolgt gemäss Fig. 5 durch ein laserlithographisches Direktbelichtungsverfahren. Bei diesem Verfahren wird aus einer flächigen Laserstrahlung 20 mit bis 20x30 mm² Strahlquerschnitt durch eine geeignet strukturierte Maske 19 im Strahlengang eine maskierte Laserstrahlung 21 erzeugt, die auf einer Fläche, die wenigstens so gross ist wie die Fläche der zu strukturierenden Widerstandsbahn, optisch abgebildet (25), auf die Widerstandsschicht 14 trifft. Die Maske 19 hat in den Bereichen Maskenöffnungen 21, in denen das Material der Widerstandsschicht 14 entfernt bzw. durch Oxidation in einem nichtleitenden Zustand gebracht wird. Durch einen einzigen oder mehrere "Laserschüsse" in einem bis mehrere mm² grossen Bildfeld werden so die Widerstandsbahnen eines Widerstandes oder mehrerer nebeneinanderliegender Widerstände (im Beispiel der Fig. 5 sind dies zwei) in einem nicht schreibenden Verfahren strukturiert. Die Maske 19 ist gleichzeitig so beschaffen, dass die Widerstandsschicht 14 im Bereich der Kerben 11, 12 ebenfalls belichtet wird, so dass bei Vorliegen einer ganzflächigen Widerstandsschicht 14 gleichzeitig eine elektrische Trennung der einzelnen Bereiche 13 vollzogen wird. Das Ergebnis der Strukturierung ist ein Dünnschicht-Chipwiderstand 100, wie er in Fig. 7 beispielhaft für einen der Bereiche 13 dargestellt ist.

Nachdem durch die Direktbelichtung alle Widerstandsbahnen in der gewünschten Weise strukturiert worden sind, erfolgt der für die erhöhte Genauigkeit des Widerstandswertes notwendige Feinabgleich, der gemäss Fig. 6 vorzugsweise durch eine Bearbeitung der Widerstandsbahn mittels eines (schreibenden) Laserstrahls 23 in herkömmlicher Technik erfolgt.

Schliesslich können die verschiedenen Dünnschicht-Chipwiderstände 100', 100" durch Brechen des Substrats 10 entlang von durch die Kerben 11, 12 vorgegebenen Trennungslinien 28 vereinzelt werden. Je nach Ausprägung der Trennungslinien können damit auch zusammenhängende Widerstandsarrays bzw. Widerstandsnetzwerke erzeugt werden.

Insgesamt können mit der Erfindung extrem kostengünstig Dünnschicht-Chipwiderstände mit den Vorteilen einer lithographischen Technik hergestellt werden, wobei die Strukturierung einschließlich der elektrischen Isolation der Einzelelemente nicht schreibend durch einen fokussierten Laserstrahl erfolgt, sondern als Direktbelichtung eines ganzen bzw. sogar von mehreren ganzen Bauelementen mit einem Laserschuss, und damit im Gegensatz zur Photolithographie in einem Prozeßschritt.

### BEZUGSZEICHENLISTE

- 10: Substrat
- 11,12: Kerbe
- 13: Bereich
- 14: Widerstandsdünnschicht (z.B. Metalllegierung)
- 15,16: Kontaktschicht (Oberseite)
- 17,18: Kontaktschicht (Unterseite)
- 19,26: Maske
- 20: Laserstrahlung (unmaskiert)
- 21,27: Maskenöffnung
- 22: Laserstrahlung (maskiert)
- 23: Laserstrahl
- 24: Widerstandsbahn (z.B. mäanderförmig)
- 25: Abbildungsoptik
- 100,100', 100": Dünnschicht-Chipwiderstand

## Patentansprüche

1. Verfahren zum Herstellen von Dünnschicht-Chipwiderständen (100, 100', 100"), bei welchem Verfahren auf die Oberseite eines flächigen Substrats (10) eine Widerstandsschicht (14) und eine Kontaktschicht (15, 16) aufgebracht und mittels Laserlicht so strukturiert wird, dass auf dem Substrat (10) nebeneinander eine Mehrzahl von separaten Widerstandsbahnen (24) mit einem näherungsweise vorbestimmten Widerstandswert entstehen, **dadurch gekennzeichnet, dass** die elektrische Isolation der Widerstandselemente (13) und die Strukturierung der einzelnen Widerstandsbahnen (24) für die gesamte Widerstandsbahn gleichzeitig mittels eines laserlithographischen Direktbelichfungsverfahrens erfolgt, und dass für die laserlithograpische Direktbelichtung ein UV-Laser verwendet wird, in dessen Strahlengang eine der auszubildenden Struktur der Widerstandsbahnen (24) entsprechende Maske (19) eingefügt ist und diese optisch (25) auf der Substratoberfläche abgebildet wird.

2. Verfahren nach Anspruch 1, **dadurch gekennzeichnet, dass** mehrere, insbesondere nebeneinanderliegende, Widerstandselemente (13) gleichzeitig mit einer oder mehreren Belichtungen elektrisch isoliert und strukturiert werden und dass bei der laserlithographischen Direktbelichtung zusätzlich zur Strukturierung der Widerstandsbahnen (24) gleichzeitig die Widerstandsbahnen (24) benachbarter Dünnschicht-Chipwiderstände elektrisch voneinander isoliert werden..

3. Verfahren nach Anspruch 1, **dadurch gekennzeichnet, dass** z.B. ein Excimer-Laser Laserstrahlung (20) mit Wellenlängen im Bereich zwischen 150 nm bis 400-nm aussendet.

4. Verfahren nach einem der Ansprüche 1 bis 3, **dadurch gekennzeichnet, dass** ein Substrat (10) verwendet wird, welches durch Strukturierungsmittel (11, 12) in einzelne Bereiche (13) unterteilt ist, und dass in den Bereichen (13) jeweils ein Dünnschicht-Chipwiderstand (100, 100', 100") erzeugt wird.

5. Verfahren nach Anspruch 4, **dadurch gekennzeichnet, dass** die Strukturierungsmittel, wie zum Beispiel Kerben, Laserscriben, Laserritzen, Sägen, eine Mehrzahl von senkrecht zueinander verlaufenden, ein Gitter bildenden Kerben (11, 22) in der Oberfläche des Substrats (10) umfassen, und dass nach Fertigstellung der einzelnen Dünnschicht-Chipwiderstände (100, 100', 100") das Substrat (10) entlang der Kerben (11, 12) in einzelne Dünnschicht-Chipwiderstände (100, 100', 100") oder auch zusammenhängende Widerstandsarrays bzw. Widerstandsnetzwerke zerteilt wird.

6. Verfahren nach einem der Ansprüche 1 bis 5, **dadurch gekennzeichnet, dass** vor dem Strukturieren der Widerstandsschicht (14) in die einzelnen Widerstandsbahnen (24) für jeden der zu erzeugenden Dünnschicht-Chipwiderstände (100, 100', 100") in den Endbereichen der zu erzeugenden Widerstandsbahnen (24) lokale Kontaktschichten (15, 16) auf die Widerstandsschicht (14) aufgebracht werden.

7. Verfahren nach Anspruch 6, **dadurch gekennzeichnet, dass** zusätzlich zu den Kontaktschichten (15, 16) auf der Widerstandsschicht (14) weitere lokale Kontaktschichten oder Kontaktstreifen (17, 18) auf die Unterseite des Substrats (10) aufgebracht werden.

8. Verfahren nach Anspruch 6 oder 7, **dadurch gekennzeichnet, dass** die Kontaktschichten (15, 16) auf einer Oberseite bevorzugterweise in Dünnschichtverfahrens, mittels Sputtern oder Aufdampfen, und dass die Kontaktschichten (17, 18) auf einer Unterseite vorzugsweise im Dickschichtverfahren aufgebracht werden.

9. Verfahren nach einem der Ansprüche 1 bis 8, **dadurch gekennzeichnet, dass** nach der Strukturierung der Widerstandsbahnen (24) mittels des laserlithographischen Direktbelichtungsverfahrens ein Feinabgleich der Widerstandsbahnen (24) vorgenommen wird.

10. Verfahren nach Anspruch 9, **dadurch gekennzeichnet, dass** der Feinabgleich mit einem Laserstrahl (23) vorgenommen wird.

## Claims

1. A method for manufacturing thin film chip resistors (100, 11', 100") in which a resistor layer (14) and a contact layer (15, 16) are applied to the upper side of a flat substrate (10) and are structured by laser beam such that a plurality of separate resistor tracks (24) having an approximately predetermined resistive value are created side by side on the substrate, **characterised in that** the electrical insulation of the resistor elements (13) and the structuring of the individual resistor tracks (24) is done at the same time for the entire resistor track using a laser-lithographic direct exposure method, and that a UV laser is used for the laser-lithographic direct exposure, in whose beam path a filter is placed that corresponds to the structure of the resistance tracks (24) to be formed, and this is traced optically (25) on the surface of the substrate.

2. The method according to claim 1, **characterised in that** several, particularly adjacent resistor elements (13) are electrically insulated and structured at the same time with one or more exposures, and that during the laser-lithographic direct exposure the resistance tracks (24) of adjacent thin film chip resistors are electrically insulated from each other in addition to the structuring of the resistance tracks (24).

3. The method according to claim 1, **characterised in that** an excimer laser, for example, emits a laser beam (20)with wavelengths in the range between 150 nm and 400 nm.

4. The according to any of claims 1 to 3, **characterised in that** a substrate (10) is used that is divided into individual zones (13) by structuring means (11, 12), and that a thin film chip resistor (100, 100', 100") is created in each of the zones (13).

5. The method according to claim 4, **characterised in that** the structuring means, for example notching, laser scribing, laser etching, sawing include a plurality of notches (11, 22) that extend perpendicularly to each other and form a grid in the surface of the substrate (10), and that following production of the individual thin film chip resistors (100, 100', 100") the substrate (10) is divided along the notches (11, 12) into individual thin film chip resistors (100, 100', 100") or also into connected resistor arrays or resistor networks.

6. The method according to any of claims 1 to 5, **characterised in that** before the structuring of the resistor layer (14) into the individual resistor tracks (24), local contact layers (15, 16) for each of the thin film chip resistors (100, 100', 100") to be produced are applied to the resistor layer (14) in the end zones of the resistor tracks (24) to be produced.

7. The method according to claim 6, **characterised in that** besides the contact layers (15, 16) on the resistor layer, additional local contact layers or contact strips (17, 18) are applied to the underside of the substrate (10).

8. The method according to claim 6 or 7, **characterised in that** the contact layers (15, 16) are applied to an upper side preferably in thin film processes, by sputtering or vacuum deposition, and that the contact layers (17, 18) are applied to an under side preferably in a thick film process.

9. The method according to any of claims 1 to 8, **characterised in that** a fine tuning of the resistor tracks (24) is carried out after the structuring of the resistor tracks (24) by the laser-lithographic direct exposure process.

10. The according to claim 9, **characterised in that** the fine tuning is performed with a laser beam (23).

## Revendications

1. Procédé pour la fabrication de résistances chips en couches minces (100, 100', 100"), du type selon lequel sur la face supérieure d'un substrat plan (10) sont appliquées une couche de résistance (14) et une couche de contact (15, 16), qui sont structurées au moyen d'un rayonnement laser de telle façon que sur le substrat (10) apparaisse une pluralité de pistes résistantes (24) séparées les unes des autres et présentant une valeur de résistance prédéterminée de manière approximative, **caractérisé en ce que** l'isolation électrique des éléments de résistance (13) et la structuration des pistes résistantes (24) individuelles interviennent simultanément pour l'ensemble de la piste formant résistance au moyen d'un procédé lithographique d'exposition directe à un laser, **en ce que** pour l'exposition lithographique directe à un laser, on utilise un laser UV, dans la trajectoire de rayon de laquelle on insère un masque correspondant à la structure des pistes résistantes (24) à développer et **en ce que** ladite structure est reproduite optiquement (25) sur la surface du substrat.

2. Procédé selon la revendication 1, **caractérisé en ce que** plusieurs éléments de résistance (13), en particulier voisins, sont simultanément isolés électriquement et structurés par une ou plusieurs expositions au rayonnement et **en ce que** lors de l'exposition lithographique directe à un laser et additionnelle en vue de la structuration des pistes résistantes (24), les pistes résistantes (24) des résistances chips voisines en couches minces sont simultanément isolées électriquement l'une de l'autre.

3. Procédé selon la revendication 1, **caractérisé en ce qu'**un rayonnement par laser du type Excimer (20) par exemple émet dans des longueurs d'onde situées dans le domaine compris entre 150nm et 400 nm.

4. Procédé selon l'une des revendications 1 à 3, **caractérisé en ce que** l'on utilise un substrat (10), qui est subdivisé par le biais de moyens de structuration (11, 12) en zones individuelles (13) et **en ce que** dans chaque zone (13), une résistance chip en couches minces (100, 100', 100") est produite.

5. Procédé selon la revendication 4, **caractérisé en ce que** les moyens de structuration, tels que par exemple entaillage, gravure au laser, rayure au laser, sciage ou analogue comportent une pluralité d'entailles (11, 22) formant un maillage ou grille et en disposition transversale mutuelle, et **en ce qu'**après l'achèvement des résistances chips en couches minces (100, 100', 100"), le substrat est séparé en morceaux le long des entailles (11, 22) en résistances chips en couches minces (100, 100', 100") individuelles ou aussi en arrangements de résistances ou en réseaux de résistances.

6. Procédé selon l'une des revendications 1 à 5, **caractérisé en ce qu'**avant la structuration de la couche résistante (14) sous forme des pistes résistantes (24) pour chacune des résistances chips en couches minces (100, 100', 100") à produire, des couches locales de contact (15, 16) sont appliquées sur la couche résistante (14).

7. Procédé selon la revendication 6, **caractérisé en ce qu'**additionnellement aux couches de contact (15, 16) sur la couche résistante (14) sont appliquées d'autres couches ou bandes de contact (17, 18) locales sur la face inférieure du substrat (10).

8. Procédé selon la revendication 6 ou 7, **caractérisé en ce que** les couches de contact (15, 16) sont appliquées sur une face supérieure de préférence par des procédés en couche mince, au moyen de sputtering ou de métallisation, et **en ce que** les couches de contact (17, 18) sont appliquées sur une face inférieure, de préférence selon le procédé en couche épaisse.

9. Procédé selon l'une des revendications 1 à 8, **caractérisé en ce qu'**après la structuration des pistes résistantes (24) au moyen du procédé lithographique d'exposition directe à un laser, une compensation fine des pistes résistantes (24) est réalisée.

10. Procédé selon la revendication 9, **caractérisé en ce que** la compensation fine est réalisée avec un rayon laser (23).
